# EUROPÄISCHE PATENTSCHRIFT

(11) **EP 0 201 809 B1**
(45) Veröffentlichungstag und Bekanntmachung des Hinweises auf die Patenterteilung: **11.10.1989**
(21) Anmeldenummer: 86105985.5
(22) Anmeldetag: 15.08.1984
(51) Int. Cl.: B05B 11/00, B67D 5/02

(54) **Medien-Spender**
Fluid dispenser
Distributeur de fluide

(30) Priorität: 28.10.1983 DE 3339180
(43) Veröffentlichungstag der Anmeldung: 20.11.1986
(62) Teilanmeldung aus: 84109706.6
(73) Patentinhaber: Ing. Erich Pfeiffer GmbH & Co. KG, 78315 Radolfzell (DE)
(72) Erfinder: Graf, Lothar, D-7703 Rielasingen-Worblingen (DE); Maerte, Leo, D-7767 Sipplingen (DE); Skorka, Thomas, D-7760 Radolfzell (DE)
(74) Vertreter: Patentanwälte Ruff, Beier, Schöndorf und Mütschele

(56) Entgegenhaltungen:
- FR-A- 2 393 279
- US-E- 31 408

## Beschreibung

Die Erfindung betrifft einen Medien-Spender mit einem Vorats-Behälter, der insbesondere mit einem darin verschiebbaren Schleppkolben einen zur Aufrechterhaltung der Vollfüllung mit der Wirkstoff-Vorrartsmenge volumenveränderbaren, vakuumdicht geschlossenen Vorratsraum bildet und mit einer an einem Behälterende vorgesehenen, auslaßseitig mit einer Medien-Austragöffnung verbundenen, selbstansaugenden Kolbenpumpe, deren für die relativ verschiebbare Aufnahme eines Pumpkolbens ausgebildeter Pumpenzylinder eine an den Vorratsraum anschließare Pumpenkammer begrenzt.

Bekannte Medien-Spender dieser Art werden in der Regel für pastöse Wirkstoffe, beispielsweise Zahnpasta verwendet. Für zu zerstäubende, beispielsweise dünnflüssige Medien, wie medizinische Therapie- und Prophylaxe-Wirkstoffe oder dgl. und insbesondere zum Austrag genau dosierter kleiner Mengen, sind die bekannten Spender nicht geeignet. Sie sind darüber hinaus relativ schwer zu betätigen, und der Austragdruck ist meist gering.

Durch die US-E- 31 408 ist ein Medien-Spender mit einem Schleppkolben an einem und einer Schubkolbenpumpe am anderen Ende des Vorratsbehälters bekanntgeworden, wobei die Schubkolbenpumpe über eine in einer Endwand des Vorratsbehälters vorgesehene, ventilgesteuerte Verbindungsöffnung so mit dem Vorratsraum verbunden ist, daß ihre Pumpenkammer während des Rückhubes des Pumpkolbens und bei geöffnetem Ventil an den Vorratsraum angeschlossen ist, während sie beim Pumphub gegenüber dem Vorratsraum durch das Ventil versperrt ist. Bereits mit Beginn des Rückhubes des Pumpkolbens und daher bereits bei sehr geringen Unterdrucken, in der Pumpenkammer, öffnet das Ventil, so daß das Medium verhältnismäßig langsam in die Pumpenkammer nachgesaugt wird. Insbesondere bei verhältnismäßig dünnflüssigen. Medien kann dies zu einer nicht ausreichenden Füllung der Pumpenkammer führen, weshalb diese Ausbildung in der Regel allenfalls für zähflie- ßende Medien geeignet ist. Schon Kleinste Undichtigkeiten können wegen des langsamen Ansaugvorganges zu Fehlfüllungen der Pumpenkammer führen.

Durch die FR-A-2 393 279 ist auch ein Medien-Spender für dünnflüssige Medien mit einer Kolbenpumpe bekanntgeworden, deren Öffnungen zum Vorratsraum bei genügend gefülltem Behälter innerhalb des gefüllten Teiles des Vorratsraumes eingetaucht liegen. Diese Kolbenpumpe ist jedoch nicht selbstansaugend, sondern so ausgebildet, daß das dünnflüssige Medium bei Ausgangsstellung des Pumpkolbens durch die Öffnungen infolge Schwerkraft in den Pumpenzylinder nachfließt. Eine volumenveränderbare Ausbildung des Vorratsraumes ist bei diesem bekannten Medien-Speicher nicht vorgesehen, und es sind auch keine Maßnahmen vorgesehen, die die Verwendung z. B. eines Schleppkolbens sinnvoll machen könnten, zumal die Kolbenpumpe bis zum Boden des Behälters reicht. Da die Öffnungen zur Füllung der Pumpenkammer im Abstand vom Behälterboden liegen, ist nur eine sehr ungenügende Entleerung des Vorratsraumes möglich.

Der Erfindung liegt die Aufgabe zu Grunde, einen Medien-Spender der genannten Art zu schaffen, welcher bei einfachem Aufbau eine sehr genau und genau wiederholbare Dosierung der ausgetragenen Medienmenge gewährleistet undtrotzdem höhere Austragdrücke ermöglicht, so daß der Spender auch für solche Medien eingesetzt werden kann, die beim Austrag zerstäubt werden sollen.

Diese Aufgabe wird bei einem Medien-Spender der eingangs beschriebenen Art gemäß der Erfindung dadurch gelöst, daß der ansaugend ausgebildete Pumpkolben gegen Ende des Rückhubes nach Art einer Schlitzsteuerung eine Verbindungsöffnung zwischen dem Vorratsraum und der evakuierten Pumpenkammer freigibt und daß der zwischen der Pump-Endstellung des Pumpkolbens und der Verbindungsöffnung liegende Teil der Pumpenkammer als Dosierkammer vorgesehen ist, deren Verbindungsöffnung als Saugöffnung wenigstens in der Freigabestellung des Pumpkolbens in diesen vollgefüllt vakuumdichten Vorratsraum eingetaucht ist.

Die Verbindungsöffnung ist dabei vorzugsweise durch das offene Ende des Pumpzylinders gebildet, durch welches der Pumpkolben gegen Ende des Rückhubes vollständig aus dem Pumpzylinder herausgefahren ist und das insbesondere eine trichterförmige Einlauffläche für den Pumpkolben aufweist. Dadurch ist gewährleistet, daß die Pumpenkammer gegen Ende des Rückhubes des Pumpkolbens bei maximaler Ausnutzung des entstehenden Unterdruckes nur und ausschließlich vom Medium befüllt werden kann, was wesentlich dazu beiträgt, daß während des Rückhubes wierderholbar stets eine genau definierte, also genau dosierte Menge in die Pumpenkammer gelangt, die beim Pumphub dann durch die Auslaßöffnung ausgetragen wird. Dadurch kann mit der Größe des als Dosierraum vorgesehenen Teiles der Pumpenkammer die Dosierungsmenge genau festgelegt werden. Trotzdem kann diese Menge in kurzer Aufeinanderfolge wiederholt ausgebracht werden. Des weiteren wird durch diese Ausbildung erreicht, daß beim Ansaugen des Mediums in die Pumpenkammer möglichst geringe Strömungswiderstände auftreten, wobei die Größe der Verbindungsöffnung dem Innenquerschnitt des Pumpenzylinders entspricht, was einem schlagartigen Ansaugen des Mediums nach Freigabe der Verbindungsöffnung entgegenkommt ; durch die trichterförmige Einiauffläche sind hierbei die auftretenden Strömungswiderstände weiter verringert.

Es ist denkbar, einen einfachen bzw. einzigen Kolben und den zugehörigen Zylinder so auszubilden, daß der beim Rückhub entstehende Unterdruck ausreicht, den Dosierraum durch die Verbindungsöffnung stets ganz bzw. vollständig mit Medium zu füllen. Insbesondere bei einem Spender der beschriebenen Art kann diese Wirkung bei einfacher Ausbildung der, zweckmäßig als handbetätigbare Schubkolben-Pumpe ausgebildeten, Pumpe und bei verhältnismäßig kleinen Hubwegen jedoch in besonders vorteilhafter Weise dadurch erreicht werden, daß der Pumpenzylinder seinerseits als doppelt wirksamer Vorsaugkolben ausgebildet ist, der in einem an den Vorratsraum angeschlossenen, insbesondere durch einen Hals des Vorratsbehälters gebildeten Zwischenzylinder geführt ist.

Die Verbindungsöffnung ist zweckmäßig auf einem Teil des Rückhubes des Vorsaugkolbens geschlossen und/oder die Kolbendichtfläche des Vorsaugkolbens am freien Ende des Zwischenzylinders vorgesehen. Dadurch wird bereits, bevor die Verbindungsöffnung zum Medium freigegeben ist, außer im Pumpraum auch im Zwischenzylinder, also doppelt wirksam, ein Unterdruck aufgebaut und dadurch der Zwischenzylinder so gefüllt, daß das Medium an der noch geschlossenen Verbindungsöffnung eng ansteht. Sobald im weiteren Verlauf des Rückhubes bei Erreichen des maximalen Unterdruckes in der Pumpenkammer die Verbindungsöffnung freigegeben wird, wird das so vorangesaugte Medium derart in die Pumpenkammer angesaugt, daß der Dosierraum mit Sicherheit ganz gefüllt wird. Eine baulich einfache Ausführungsform wird erreicht, wenn der Pumpkolben lagefest gegenüber dem Zwischenzylinder, insbesondere etwa koaxial im Zwischenzylinder, angeordnet ist und vorzugsweise zwischen dem Außenumfang des Pumpkolbens und dem Innenumfang des Zwischenzylinders mindestens eine den Zwischenzylinder in den Vorratsraum einbeziehende Übertrittsöffnung vorgesehen ist. Der Gesamtquerschnitt dieser Übertrittsöffnung ist zur Erzielung. günstiger Strömungsverhältnisse zweckmäßig größer als der der Verbindungsöffnung.

Insbesondere bei der erfindungsgemäßen Ausbildung ist es auch möglich, auf einfache Weise eine Anordnung vorzusehen, bei welcher die dosierte Austragmenge erforderlichenfalls genau definiert verändert werden kann. Dies kann in einfacher Weise z. B. dadurch erreicht werden, daß der Dosierraum volumenveränderbar ausgebildet ist, wobei vorzugsweise die dem Pumpkolben gegenüberliegende Stimwand des Pumpenzylinders, beispielsweise mit einer in einem Stellgewinde der Zylinderwandung des Pumpenzylinders geführten Auslaßmuffe, axial verstellbar und beispielsweise durch Selbsthemmung festsetzbar geführt ist. In diesem Fall wird der Pumphub der Schubkolben-Pumpe durch Anschlag des Pumpkolbens an der gegenüberliegenden Stirnwand des Pumpenzylinders begrenzt.

Damit die beim Rückhub auf den Pumpkolben wirkende Antriebskraft genau festgelegt ist, sind der Pumpkolben und der Pumpenzylinder zur Ausgangsstellung gegeneinander federbelastet und in der Ausgangsstellung anschlagbergrenzt, wobei vorzugsweise der Pumpenzylinder mit einer Handhabe, beispielsweise einer eine Rückstellfeder aufnehmenden und die Pumpe abdeckenden Behälterkappe, bewegbar gelagert ist. Eine Rückstellfeder kann auch als federndes, mit wenigstens einem der beiden gegeneinander bewegbaren Bauteile einstückiges Element ausgebildet und insbesondere durch auf Knickung belastete, ausbeulbare Führungsarme der Handhabe gebildet sein. Erfindungsgemäß bildet also der Pumpkolben eine mit dem Vorratsbehälter baulich vereinte und gegenüber diesem lagefeste Einheit, während der Zylinder und ggf. der Vorsaugkolben die beim Pumphub von Hand zu bewegenden Teile darstellen, wodurch sich eine baulich sehr einfache Ausgestaltung des Spenders ergibt.

Zur weiteren Vereinfachung der Ausbildung des Erfindungsgegenstandes ist ein Auslaßventil als Rückschlagventil ausgebildet, das vorzugsweise einen am Umfang mit mindestens einer Austrittsöffnung versehen Auslaßnippel und als Ventilschließteil einen den Auslaßnippel elastisch umgebenden Ventilstrumpf aufweist, dessen freies Ende beispielsweise die Auslaßöffnung bildet. Dadurch ist auch gewärhleistet, daß das Auslaßventil bei Ende des Medienaustrages bzw. bei Beginn des Rückhubes sehr schnell ansprechend dicht schließt und diesen vakuumdichten Verschluß sicher bis zur erneuten Füllung des Dosierraumes bzw. bis zum nächsten Pumphub aufrechterhält.

Zur weiteren Verbesserung der Strömungsverhältnisse sowohl beim Füllen des Dosierraumes während des Rückhubes als auch beim Austrag der vordosierten Menge während des Pumphubes ist es vorteilhaft, wenn die, vorzugsweise im wesentlichen geradlinige und/oder im Querschnitt innerhalb ihrer Außenbegrenzung vollständig freie, Leitungsverbindung zwischen dem Pumpraum und dem Auslaßventil zu Letzterem, insbesondere abgestuft, abnimmt. Dieser Vorteil wird bei weiterer Vereinfachung der Ausbildung des Spenders noch dann verbessert, wenn alle wesentlichen Teile des Spenders in einer gemeinsamen Achse angeordnet und zweckmäßig achssymmetrisch ausgebildet sind ; dies betrifft insbesondere den Pumpenzylinder, den Vorratsraum, die Auslaßöffnung, den Zwischenzylinder, die Handhabe und den Schleppkolben. Der Spender kann dabei in seinen Querschnitten rund, insbesondere kreisrund, polygonal oder anders ausgebildet sein.

Räumlich besonders güngstige Verhältnisse werden erzielt, wenn die Kolbenpumpe in den Vorratsraum ragend angeordnet ist und vorzugsweise einen zum Pumpkolben etwa achsgleichen Saugteil als am weitesten in den Vorratsraum ragenden Endabschnitt aufweist. Dadurch wird das Medium vom Pumpenzylinder tief aus dem Vorratsraum übernommen, so daß das Medium innerhalb des Vorratsraumes nur sehr geringe innere Strömungsbewegungen ausführen muß. Der Saugstutzen liegt fliegend im Vorratsraum.

Damit der Pumpenzylinder bei Nichtgebrauch des Spenders, also bei entlastetem Pumpkolben, nach außen besonders sicher dicht verschlossen ist, ist das Auslaßventil vorgesehen. Der Ventilschließdruck des Auslaßventiles ist erfindungsgemäß höher als der maximale Druck im Vorratsraum, so daß unbeabsichtigt, das heißt ohne Betätigung der Pumpe, unter keinen Umständen Wirkstoff aus dem Spender austreten kann. Dadurch ist es auch möglich, beim Pumphub des Pumpkolbens den Wirkstoff zunächst im Pumpenzylinder unter erhöhten Druck zu setzen, ohne daß das Medium bereits entweichen kann, wonach durch mechanisches Öffnen des Auslaßventiles das so komprimierte Medium schlagartig am zugehörigen Ende des Pumpenzylinders freigegeben wird und austritt. Insbesondere ist es dadurch auch möglich, den Spender so auszubilden, daß das Medium innerhalb des Spenders unter keinen Umständen mit Luft in Berührung kommen kann, was bei manchen beispielsweise medizinischen Medien von großer Wichtigkeit ist.

Eine besonders vorteilhafte Weiterbildung des Erfindungsgegenstandes besteht darin, daß der Schleppkolben napfförmig zur Kolbenpumpe offen hohl ausgebildet ist und daß die Innenquerschnitte des Schleppkolbens im wesentlichen genau an die, insbesondere abgestuft verjüngte, Außenform des in den Vorratsraum ragenden .Abschnittes der Kolbenpumpe angepaßt sind, derart, daß dieser Abschnitt bei entleertem Vorratsraum den Hohlraum des Schleppkolbens ausfüllt.

Dadurch ist es möglich, den Vorratsraum nahezu restlos zu entleeren, was insbesondere bei sehr teuren oder bei, bei nicht zweckbestimmter Anwendung, stark umweltbelastenden Medien erwünscht ist.

Durch die erfindungsgemäße Ausbildung des Spenders ist vor allem auch eine sehr genaue Dosierung der je Kolbenhub ausgebrachten Medienmenge selbst dann möglich, wenn diese Menge sehr klein ist, beispielsweise in der Größenordnung von wenigen hundertstel Kubikzentimeter liegt.

Die Erfindung wird im folgenden mit weiteren Einzelheiten anhand der in den Zeichnungen dargestellten Ausführungsbeispiele näher erläutert. Es sind dargestellt in
Fig. 1 ein erfindungsgemäßer Medien-Spender im Axialschnitt,
Fig. 2 und 3 der Medien-Spender in Darstellungen gemäß Fig. 1, jedoch in anderen Funktionsstellungen,
Fig. 4 ein Schnitt nach der Linie IV/IV in Fig. 3,
Fig. 5 ein Ausschnitt der Fig. 1 in vergrößerter Darstellung,
Fig. 6 eine weitere Ausführungsform in einer Darstellung entsprechend Fig. 5.

Wie die Fig. 1 bis 5 zeigen, weist ein erfindungsgemäßer Medien-Spender einen beispielsweise als Standgefäß ausgebildeten Vorratsbehälter 2 und eine an diesem gleichzeitig als Verschlußkappe angeordnete. Schubkolben-Pumpe 1 auf, die beispielsweise an dem der Standfläche des Vorratsbehälters 2 gegenüber liegenden oberen Ende vorgesehen ist.

Die Schubkolben-Pumpe 1, von der wesentliche Teile bzw. die gegenüber dem Vorratsbehälter 2 lagefesten Teile einstückig mit diesem ausgebildet sind, weist einen in Längsrichtung des Vorratsbehälters 2 gegenüber diesem über mehr als den Pumphub bewegbaren Zylinder 3 auf, welchem ein am Vorratsbehälter 2 lagefest angeordneter Pumpkolben 4 zugeordnet ist. Der Zylinder 3 ist seinerseits an seinem freien Ende als Vorsaugkolben 5 ausgebildet, der in einem den Pumpkolben 4 mit Abstand umgebenden Zwischenzylinder 6 geführt ist. Dieser Zwischenzylinder 6 bildet den am zugehörigen Ende vorgesehenen Hals des Vorratsbehälters 2, wobei sowohl die Innenquerschnitte des Zwischenzylinders 6 wie auch die des Zylinders 3 gegenüber denen des Vorratsbehälters 2 kleiner sind. Der Zwischenzylinder 6 reicht bis zur zugehörigen Stirnwand 7 des beispielsweise durchgehend zylindrischen Vorratsbehälters 2 und steht mit seinem freien Ende weiter vor als der in ihm liegende Pumpkolben 4, der somit vollständig innerhalb des Zwischenzylinders 6 vorgesehen ist. Der Pumpkolben 4 ist auf einem - in seiner Achsrichtung gesehen - kreuzförmigen Kolbenschaft 8 angeordnet, wodurch vier Übertrittsöffnungen 9 zwischen dem Inneren des Vorratsbehälters 2 und dem Zylinderraum 10 des Zwischenzylinders 6 gebildet sind, die etwa in der Ebene der Stirnwand 7 liegen.

Der Vorsaugkolben 5 ist soweit annähernd bis zum freien Ende des Zwischenzylinders 6 verfahrbar, daß der Pumpkolben 4 etwa auf dem letzten Drittel des Rückhubes vollständig aus dem offenen Ende des Zylinders 3 herausgefahren ist, derart, daß dessen dem Pumpkolben 4 zugekehrte stirnseitige Öffnung eine zum Zylinderraum 10 offene und durch den Pumpkolben 4 nach Art einer Schlitzteuerung verschließbare Verbindungsöffnung 11 bildet. Diese Verbindungsöffnung 11 ist im wesentlichen durch das engere Ende einer trichter- bzw. kegelstumpfförmig erweiterten Einlauffläche 12 für den Pumpkolben 4 begrenzt, die mit ihrem engeren Ende unmittelbar an die Kolbenlaufbahn 13 des Zylinders 3 anschließt und deren weiteres Ende größer als der Kolbenquerschnitt ist; im dargestellten Ausführungsbeispiel weist die Einlauffläche 12 einen Verjüngswinkel von etwa 90° auf.

Die beispielsweise zylinderische Kolbenlaufbahn 13 begrenzt denjenigen Teil des Pumpraumes der Schubkolben-Pumpe 1, welcher als Dosierraum 15 vorgesehen ist, da der Pumpkolben 4 am Ende des Pumphubes wenigstens annähernd an der ringschulterförmigen stirnseitigen Endfläche 14 der Kolbenlauffläche 13 anliegt.

Der Zylinder 3 ist baulich bzw. einstückig mit einem Auslaßnippel 16 vereinigt, welcher unter Zwischenschaltung eines als Rückschlagventil ausgebildeten Auslaßventiles 17 den Dosierraum 15 mit einer Auslaßöffnung 18 für den Wirkstoff verbindet. Diese Leitungsverbindung 19 ist verhältnismäßig kurz und im wesentlichen geradlinig, wobei sie im Querschnitt zum Rückschlagventil 17 abgestuft abnimmt und zwischen dem Rückschlagventil 17 und der Auslaßöffnung 18 wieder erweitert ist. Im dargestellten Ausführungsbeispiel ist die Leitungsverbindung 19 durch einen ersten, zum Dosierraum 15 achsgleichen Abschnitt mit gegenüber dem Dosierraum 15 reduziertem Querschnitt, einen an diesen anschließenden, im Querschnitt nochmals reduzierten und ebenfalls in der Achse des Dosierraumes 15 liegenden längeren Abschnitt und zwei oder mehr radial in diesem mündende Austrittsöffnungen im Auslaßnippel 16 gebildet, wobei diese Austrittsöffnungen 20 gleichzeitig die Ventilöffnungen des Auslaßventiles 17 bilden. Als Ventilschließteil 21 weist das Auslaßventil 17 einen elastischen, den Auslaßnippel 16 auf seiner ganzen Länge umgebenden und gegen axiales Verschieben gesicherten Ventilstrumpf auf, welcher den Auslaßnippel 16 im Bereich der an dessen Umfang liegenden Austrittsöffnungen 20 elastisch eng umgibt und über das Ende des Auslaßnippels 16 derart vorsteht, daß er mit seinem Ende unmittelbar die Auslaßöffnung 18 bildet, deren Öffnungsquerschnitt somit im wesentlichen gleich dem größten Querschnitt des Auslaßnippels 16 ist.

Der Zylinder 3 und der Auslaßnippel 16 sind an der zur Mittelachse des Spenders rechtwinkligen Stirnwand 23 einer Handhabe 27 vorgesehen und einstückig mit dieser ausgebildet. Diese Handhabe 22 weist mehrere, im dargestellten Ausführungsbeispiel vier, gleichmäßig über den Umfang verteilte, zum Spender 8 parallele Führungsarme 24 auf, welche den Vorratsbehälter 2 am Umfang mit gerigem Abstand umgeben und an ihren Enden mit nach innen gerichteten Nocken 25 versehen sind, denen als den Rückhub begrenzender Anschlag 26 ein über den Außenumfang des Vorratsbehälters 2 vorstehender Ringbund zugeordnet ist. Innerhalb der Führungsarme 24 ist als Rückstellfeder 27 eine Schraubendruckfeder vorgesehen, die einerseits an der Innenseite der Stirnwand 23 und andererseits am Anschlag 26 abgestützt ist und über einen Teil ihrer Länge den Vorratsbehälter 2 am Umfang umgibt. Statt dessen ist es auch denkbar, die von der Stirnwand 23 abgekehrten Enden der Führungsarme 24, beispielsweise durch einstückige Herstellung, an dem Vorratsbehälter 2 zu befestigen und hinsichtlich ihrer Elastizität und Festigkeit so auszubilden, daß sie selbst als Rückstellfedern derart wirken, daß sie beim Pumphub aus ihrer gestreckten Lage federnd bogenförmig nach außen gewölbt werden.

Den Übertrittsöffnungen 9 gegenüberliegend ist der Schleppkolben 29 entlang seiner Zylinderlaufbahn mit verhältnismäßig geringer Reibung frei beweglich geführt, wobei der Vorratsbehälter 2 an der vom Vorratsraum 28 abgekehrten Seite des Kolbens 29 offen bzw. mit einer Druckausgleichsöffnung versehen ist, so daß an dieser Seite des Kolbens 29 kein Unterdruck entstehen kann.

In Ausgangsstellung gemäß Fig. 1 ist der Vorratsraum 29 einschließlich des Zylinderraumes 10, des Dosierraumes 15 und der Leitungsverbindung 19 vollständig mit dem dosiert auszubringenden Medium gefüllt und der Zylinder 3 steht unter der Kraft der Rückstellfeder 27 am Ende seines Rückhubes. Wird nun der Zylinder 3 entgegen der Kraft der Rückstellfeder 27 in Richtung zum Pumpkolben 4 bewegt, so wird zunächst ein Teil der im Zylinderraum 10 befindlichen Medienmenge in Richtung zum Vorratsraum 28 verdrängt, bis der Pumpkolben 4 entlang der Einlauffläche 12 den Anfang der Kolbenlaufbahn 13 des Dosierraumes 15 erreicht und diesen dadurch verschlossen hat; die Schließspannung des Auslaßventiles 17 ist so groß gewählt, daß es bis zu diesem Augenblick noch nicht öffnet. Daher wird in dieser Phase der Kletterkolben zurückgedrück und, falls er relativ festsitzen sollte, gelockert. Im weiteren Verlauf des Phumphubes wird durch den Pumpkolben 4 die im Dosierraum 15 befindliche Medienmenge unter Druck gesetzt, wodurch das Auslaßventil 17 gemäß Fig. 2 öffnet, so daß die dosierte Medienmenge über die Leitungsverbindung 19 an der Auslaßöffnung 18 austritt. Der Gesamthub beträgt dabei beispielsweise nur 5 mm und der Vorratsbehälter 2 des in den Fig. 1 bis 5 vergrößert dargestellten Spenders faßt beispielsweise nur etwa vier Kubikzentimeter.

Am Ende des Pumphubes gemäß Fig. 2 schließt das Auslaßventil 17 von selbst wieder durch die elastische Spannung des Ventilschließteile 21. Wird nunmehr die Handhabe 22 freigegeben, so wird der Zylinder 3 gemäß Fig. 3 unter der Kraft der Rückstellfeder 27 zu seiner Ausgangsstellung hin zürückbewegt. Hierbei bewegt sich der Vorsaugkolben 5 im Zwischenzylinder 6 zurück, ebenso wie dies für den Pumpkolben 4 und den Zylinder 3 der Fall ist. Durch den dabei im Zwischenzylinder 6 auftretenden Unterdruck wird Medium aus dem Vorratsraum 28 in den Zwischenzylinder 6 nachgesaugt. Sobald der Pumpkolben 4 bei diesem Rückhub an den Beginn der Einlauffläche 12 gelangt ist, wird bei der weiteren Rückhubbewegung die Verbindungsöffnung 11 schlagartig freigegeben, wobei in diesem Augenblick durch die Rückhubbewegung des Pumpkolbens 4 im Dosierraum 15 das Maximum des möglichen Unterdruckes erreicht ist. Sobald die Verbindungsöffnung 11 freingegeben ist, wird daher das in den Zwischenzylinder 6 angesaugte Medium schlagartig und unter vollständiger Füllung in den Dosierraum 15 angesaugt. Der Zylinderraum 10 gehört somit zum Vorratsraum 28, in welchen die Verbindungsöffnung 11 während des Rückhubes vollständig eingetaucht ist. Während des Rückhubes und des dadurch bewirkten Ansaugens des Mediums wird der Kletterkolben 29 durch den im Vorratsraum 28 entstehenden Unterdruck um eine der Dosiermenge entsprechende Strecke nachgezogen, derart, daß der Vorratsraum 28 zwar im Volumen abnimmt, aber stets vollständig gefüllt bleibt.

In Fig. 6 sind für einander entsprenchende Teile die gleichen Bezugszeichen wie in den Fig. 1 bis 5, jedoch mit dem Index « a verwendet. Die Schubkolbenpumpe 1 a gemäß Fig. 6 ist derart vom Vorratsbehälter 2a abnehmbar ausgebildet, daß dieser durch seinen Behälterhals mit Wirkstoff nachgefüllt werden kann. Zu diesem Zweck sind der Pumpkolben 4a und der Zwischenzylinder 6a baulich mit einer Schraubhüise 7a vereinigt, welche auf ein Außengewinde des Behälterhalses 31 lösbar und unter Bildung eines vakuumdichten Verschlusses aufgeschraubt werden kann. Die Handhabe 22a ist in diesem Fall hinsichtlich ihres Rückhubes unmittelbar gegenüber der Schraubhülse 7a anschlagbegrenzt.

Der Auslaßnippel ist bei der Ausführungsform nach Fig. 6 durch eine Auslaßmuff 16a gebildet, die mit einem Außengewinde versehen ist, mit welchem sie in einem in der Zylinderwandung 13a des Pumpenzylinders 3a vorgesehenen Stellgewinde 30 in Richtung des Pumphubes verstellbar und durch Selbsthemmung festsellbar gefürht ist. Diese Auslaßmuffe 16a bildet mit ihrem inneren Ende die dem Pumpkolben 4a gegenüberliegende Stirnwand 14a des Dosierraumes 15a, so daß durch Verstellen der Auslaßmuffe 16a die Größe des Dosierraumes 15a und damit die dosiert auszubringende Medienmenge verändert werden kann.

Der erfindungsgemäße Medien-Spender ist beispielsweise zum dosierten Ausbringen von Wirkstoffen für Inhalationsgeräte oder als Tropfspender, der auf eine genaue Anzahl von je Pumphub auszubringenden Flüssigkeistropfen ausgelegt sein kann, besonders geeignet. Er kann aber auch für andere Medien als Arzneimittel verwendet werden.

Mit einem Gehäuseteil kann die Kolbenpumpe auch so formschlüssig am Behälter befestigt sein, daß sie vom Innenumfang des Halses mit Abstand liegt und mit einem, beispielsweise ein inneres verjüngtes Ende bildenden Saugteil bzw. Saugstutzen verhältnismäßig tief in den Vorratsraum 28 ragt. Der Schleppkolben kann dann einen äußeren Kolbenring mit zwei an beiden Enden vorgesehenen, ringförmigen, dichten Lippen und eine in diesem liegende Passhülse aufweisen, die mit ihrer offenen, der Kolbenpumpe zugekehrten Stirnseite einteilig und dicht in den Kolbenring übergeht. Die Innenquerschnitte der achsgleich zu dem über die Stirnwand 7 des Behälters 2 in den Vorratsraum 28 ragenden Abschnitt der Kolbenpumpe 1 liegenden Passhülse, die an ihrem von der Kolbenpumpe 1 abgekehrten, über das zugehörige Ende des Kolbenringes vorstehenden Ende napfförmig geschlossen sein kann, sind in diesem Fall zweckmäßig so an die Außenform des genannten vorstehenden Abschnittes der Kolbenpumpe 1 angespasst, daß bei der dem geleerten Vorratsraum 28 zugehörigen Endstellung des Schleppkolbens 29 der vorstehende Abschnitt der Kolbenpumpe 1 das Innere der Passhülse nahezu vollständig lückenfrei ausfüllt und das freie Ende des Saugteiles an der Bodenwand der Passhülse anliegt. In dieser Stellung liegt dann auch die zugehörige Stirnfläche des Schleppkolbens 29 nahezu ganzflächig an der Innenseite der Stirnwand 7 des Behälters 2 an. Der Vorratsraum 28 kann dadurch bis auf winzigste Reste von Medium vollständig entleert werden. Die Zerstäubung bzw. der Austrag kann auch in jeder Lage des Spenders, zum Beispiel in Kopflage erfolgen, da Medium stets am Saugteil vorhanden ist.

## Patentansprüche

1. Medien-Spender mit einem Vorrats-Behälter (2), der insbesondere mit einem darin verschiebbaren Schleppkolben (29) einer zur Aufrechterhaltung der Vollfüllung mit der Wirkstoff-Vorratsmenge volumenveränderbaren, vakuumdicht geschlossenen Vorratsraum (28) bildet und mit einer an einem Behälterende vorgesehenen, auslaßseitig mit einer Medien-Austragöffnung verbundenen, selbstansaugenden Kolbenpumpe (1), deren, für die relativ verschiebbare Aufnahme eines Pumpkolbens (4) ausgebildeter Pumpenzylinder (3) eine an den Vorratsraum (28) anschließare Pumpenkammer begrenzt, dadurch gekennzeichnet, daß der selbst ansaugend ausgebildete Pumpkolben (4) gegen Ende des Rückhubes nach Art einer Schlitzsteuerung eine Verbindungsöffnung (11) zwischen dem Vorratsraum (28) und der evakuierten Pumpenkammer freigibt und daß der zwischen der Pump-Endstellung des Pumpkolbens (4) und der Verbindungsöffnung (11) liegende Teil der Pumpenkammer als Dosierkammer (15) vorgesehen ist, deren Verbindungsöffnung (11) als Saugöffnung wenigstens in Freigabestellung des Pumpkolbens (4) in diesen vollgefüllt vakuumdichten Vorratsraum (28) eingetaucht ist.

2. Spender nach Anspruch 1, dadurch gekennzeichnet, daß die Verbindungsöffnung (11) durch das offene Ende des Pumpenzylinders (3) gebildet ist, durch welches der Pumpkolben (4) gegen Ende des Rückhubes vollständig aus dem evakuierten Pumpenzylinder (3) herausgefahren ist und das insbesondere eine trichterförmige Einlauffläche (12) für den Pumpkolben (4) aufweist.

3. Spender, nach Anspruch 1 oder 2, dadurch gekennzeichnet, daß der Pumpenzylinder (3) seinerseits als doppelt wirksamer Vorsaugkolben (5) ausgebildet ist, der in einem an den Vorratsraum (28) angeschlossenen, insbesondere durch einen Hals des Vorratsbehälters gebildeten Zwischenzylinder (6) geführt ist.

4. Spender nach einem der vorhergehenden Ansprüche, dadurch gekennzeichnet, daß die Verbindungsöffnung (11) auf einem Teil des Rückhubes des Vorsaugkolbens geschlossen und/oder die Kolbendichtfläche des Vorsaugkolbens (5) am freien Ende des Zwischenzylinders (6) vorgesehen ist und daß vorzugsweise der Pumpkolben (4) lagefest gegenüber dem Zwischenzylinder (6) bzw. etwa koaxial im Zwischenzylinder (6) angeordnet und ggf. zwischen dem Außenumfang des Pumpkolbens (4) und dem Innenumfang des Zwischenzylinders (6) mindestens eine den Zwischenzylinder in den Vorratsraum- (28) einbeziehende Übertrittsöffnung (9) vorgesehen ist.

5. Spender nach einem der vorhergehenden Ansprüche, dadurch gekennzeichnet, daß der Dosierraum (15a) volumenveränderbar ausgebildet ist, wobei vorzugsweise die dem Pumpkolben (4a) gegenüberliegende Stirnwand (14a) des Pumpenzylinders (3a), beispielsweise mit einer in einem Stellgewinde (30) der Zylinderwandung (13a) des Pumpenzylinders (3a) geführten Auslaßmuffe (16a), axial verstellbar und festsetzbar geführt ist.

6. Spender nach einem der vorhergehenden Ansprüche, dadurch gekennzeichnet, daß der Pumpkolben (4) und der Pumpenzylinder (3) gegeneinander zur Ausgangsstellung federbelastet und in der Ausgangsstellung anschlagbegrenzt sind und daß vorzugsweise der Pumpenzylinder (3) mit einer Handhabe (22), wie einer die Pumpe abdeckenden Behälterkappe, bewegbar gelagert ist.

7. Spender nach einem der vorhergehenden Ansprüche, dadurch gekennzeichnet, daß eine Rückstellfeder als federndes, mit wenigstens einem der beiden gegeneinander bewegbaren Bauteile (2, 22) einstückiges Element ausgebildet und insbesondere durch auf Knickung belastete, ausbeulbare Führungsarme (24) der Handhabe (22) gebildet ist.

8. Spender nach einem der vorhergehenden Ansprüche, dadurch gekennzeichnet, daß ein Auslaßventil (17) als Rückschlagventil ausgebildet ist, das vorzugsweise einen am Umfang mit mindestens einer Austrittsöffnung (20) versehenen Auslaßnippel (16) und als Ventilschließteil (21) einen den Auslaßnippel (16) elastisch umgehenden Ventilstrumpf aufweist, dessen freies Ende beispielsweise die Auslaßöffnung (18) bildet.

9. Spender nach einem der vorhergehenden Ansprüche, dadurch gekennzeichnet, daß die vorzugsweise im wesentlichen geradlinige und/oder im Querschnitt innerhalb ihrer Außenbegrenzung vollständig freie, Leitungsverbindung (19) zwischen dem Dosierraum (15) und dem Auslaßventil (17) zu letzterem, beispielsweise abgestuft abnimmt und daß vorzugsweise der Pumpenzylinder (3) und/oder der Vorratsraum (28) und/oder die Auslaßöffnung (18) und/oder der Zwischenzylinder (6) und/oder die Handhabe (22) und/oder Schleppkolben (29) achsgleich zueinander angeordnet und/oder achssymmetrisch ausgebildet sind.

10. Spender nach einem der vorhergehenden Ansprüche, dadurch gekennzeichnet, daß die Kolbenpumpe in der Vorratsraum (28) ragend angeordnet ist und einen zum Pumpkolben etwa achsgleichen Saugteil als am weitesten in den Vorratsraum (28) ragenden Endabschnitt aufweist, wobei insbesondere der Schleppkolben (29) napfförmig zur Kolbenpumpe offen hohl ausgebildet ist und die Innenquerschnitte des Schleppkolbens (29) im wesentlichen genau an die Außenform des in den Vorratsraum (28) ragenden Abschnittes der Kolbenpumpe (1) angepaßt sind, derart, daß dieser Abschnitt bei entleertem Vorratsraum (28) den Hohlraum des Schleppkolbens (29) ausfüllt.

11. Spender nach einem der vorhergehenden Ansprüche, dadurch gekennzeichnet, daß der Pumpenzylinder (3) bei rückgestelltem Pumpkolben (4) nach außen druckdicht hermetisch verschlossen ist und daß der Ventilschließdruck des Auslaßventiles (17) höher als der maximale Druck im Vorratsraum (28) ist.

## Claims

1. Medium dispenser with a storage container (2) which, in particular with a drag piston (29) displaceably located therein forms a volume-variable, vacuum-tight closed storage area (28) for maintaining the complete filling with the active substance storage quantity and with a self-priming piston pump (1) provided on a container end and connected at the outlet side to a medium discharge opening and whose pump cylinder (3) constructed for the relative displaceable reception of a pump piston (4) bounds a pump chamber connectable to the storage area (28), characterized in that the self-priming piston pump (4) towards the end of the return stroke frees a connecting opening (11) between the storage area (28) and the evacuated pump chamber in the manner of a slit control and that the part of the pump chamber located between the pump end position of pump piston (4) and the connecting opening (11) is provided as a dosage chamber (15), whose connecting opening (11) as a suction opening, is completely immersed in the completely full, vacuum-tight storage area (28), at least in the release position of the pump piston (4).

2. Dispenser according to claim 1, characterized in that the connecting opening (11) is formed by the open end of the pump cylinder (3), through which the pump piston (4) is completely passed out of the evacuated pump cylinder (3) towards the end of the return stroke and which in particular has a funnel-shaped intake face (12) for pump piston (4).

3. Dispenser according to claims 1 or 2, characterized in that the pump cylinder (3) is constructed as a double-acting presuction piston (5), which is guided in an intermediate cylinder (6) connected to the storage area (28) and more particularly formed by a neck of the storage container.

4. Dispenser according to one of the preceding claims, characterized in that the connecting opening (11) is closed over part of the return stroke of the presuction piston and/or the piston sealing face of the presuction piston (5) is provided at the free end of the intermediate cylinder (6) and that preferably the pump piston (4) is arranged in a positionally fixed manner with respect to the intermediate cylinder (6) or is located approximately coaxially in said intermediate cylinder (6) and optionally between the outer circumference of pump piston (4) and the inner circumference of the intermediate cylinder (6) is provided at least one overflow opening (9) drawing the intermediate cylinder into the storage area (28).

5. Dispenser according to one of the preceding claims, characterized in that the dosage chamber (15a) is constructed in volume-variable manner and preferably the end wall (14a) of pump cylinder (3a) facing pump piston (4a) is axially adjustably and fixably guided e. g. with an outlet sleeve (16a) guided in an adjusting thread (30) of the wall (13a) of pump cylinder (3a).

6. Dispenser according to one of the preceding claims, characterized in that the pump piston (4) and pump cylinder (3) are spring-loaded with respect to one another towards the starting position and are stop-limited in the latter and that preferably the pump cylinder (3) is movably mounted with a handle (22), such as a container cap covering the pump.

7. Dispenser according to one of the preceding claims, characterized in that the restoring spring is constructed as a resilient element in one piece with at least one of the two components (2, 22) movable against one another and is in particular formed by buckling-loaded, bulgeable guide arms (24) of handle (22).

8. Dispenser according to one of the preceding claims, characterized in that an exhaust valve (17) is constructed as a check valve, which preferably has an outlet nipple (16) circumferentially provided with at least one outlet opening (20) and as the valve closure (21) a valve hose elastically surrounding the outlet nipple (16) and whose free end e. g. forms the outlet opening (18).

9. Dispenser according to one of the preceding claims, characterized in that the line connection (19) is preferably substantially linear and/or completely free in cross-section within its outer boundary between the dosage chamber (15) and the outlet valve (17) decreases, e. g. in stepped manner towards the latter and that preferably the pump cylinder (3) and/or the storage area (28) and/or the outlet opening (18) and/or the intermediate cylinder (6) and/or the handle (22) and/or the drag piston (29) are equiaxially reciprocally arranged and/or axially symmetrically constructed.

10. Dispenser according to one of the preceding claims, characterized in that the piston pump projects into the storage area (28) and has a suction part roughly equiaxial to the pump piston as the end portion projecting furthest into the storage area (28) and in particular the drag piston (29) is constructed in open, hollow manner in cupshaped form towards the piston pump and the internal cross-sections of the drag piston (29) are substantially precisely adapted to the outer shape of the portion of piston pump (1) projecting into storage area (28), so that when the storage area (28) is empty, said portion fills the cavity of the drag piston (29).

11. Dispenser according to one of the preceding claims, characterized in that when the pump piston (4) is reset, the pump cylinder (3) is outwardly hermetically sealed in pressure-tight manner and that the valve closing pressure of exhaust valve (17) is higher than the maximum pressure in storage area (28).

## Revendications

1. Un distributeur de milieu, comportant un récipient de réserve (2), qui constitue en particulier avec un piston de poussée (29) qui peut y coulisser, un espace de réserve (28) fermé étanche au vide, variable en volume pour être maintenu à l'état plein à l'aide de la réserve de matière active et une pompe (1) à amorçage automatique disposée à une extrémité du récipient, reliée du côté vidage à une ouverture d'éjection de milieu ; pompe dont le cylindre de pompe (3) constitué pour recevoir en coulissement relatif un piston de pompe (4) limite une chambre de pompe qui peut être raccordée à l'espace de réserve (28), caractérisé en ce que le cylindre de pompe (4), constitué pour s'amorçer automatiquement, libère vers la fin de la course de retour à la manière d'une commande à fente, une ouverture de liaison (11) entre l'espace de réserve (28) et la chambre de pompe évacuée et en ce que la partie de la chambre de pompe, située entre la position finale de pompe du piston de pompe (4) et l'ouverture de liaison (11), est prévue comme chambre de dosage (15), dont l'ouverture de liaison (11) plonge comme ouverture d'aspiration au moins dans la position de libération du piston de pompe (4) dans cet espace de réserve (28), étanche au vide à l'état plein.

2. Distributeur selon la revendication 1, caractérisé en ce que l'ouverture de liaison (11) est constituée par l'extrémité ouverte du cylindre de pompe (3), à travers laquelle le cylindre de pompe (4) à la fin de la course de retour est complètement sorti du cylindre de pompe (3) évacué et qui présente en particulier une surface d'insertion (12) en forme de trémie, pour le piston de pompe (4).

3. Distributeur selon la revendication 1 ou 2, caractérisé en ce que cylindre de pompe (3) de son côté est constitué comme piston de préaspiration (5) à double effet qui est guidé dans un cylindre intermédiaire (6), formé en particulier par une collerette du récipient de réserve raccordée au récipient de réserve (28).

4. Distributeur selon l'une des revendications précédentes, caractérisé en ce que l'ouverture de liaison (11) est fermée sur une partie de la course de retour du piston de préaspiration et/ou que la surface d'étanchéité de piston du piston (5) de préaspiration est prévue à l'extrémité libre du cylindre intermédiaire (6) et en ce que de préférence le piston de pompe (4) est disposé en position fixe par rapport au cylindre intermédiaire (6) ou à peu près coaxialement dans le cylindre intermédiaire (6) et qu'éventuellement entre la périphérie extérieure du piston (4) et la périphérie intérieure du cylindre intermédiaire (6) est prévue au moins une ouverture de transfert (9) qui intègre le cylindre intermédiaire dans l'espace de réserve (28).

5. Distributeur selon l'une des revendications précédentes, caractérisé en ce que t'espace de dosage (15a) est constitué pour être variable en volume, la paroi frontale (14a) du cylindre de pompe (3a) opposée au piston de pompe (4a) étant de préférence guidée en étant mobile axialement et en pouvant être bloquée, par exemple au moyen d'un manchon de vidage (16a) guidé dans un filetage de réglage (30) de la paroi de cylindre (13a) du cylindre de pompe (3a).

6. Distributeur selon l'une des revendications précédentes, caractérisé en ce que le piston de pompe (4) et le cylindre de pompe (3) sont sollicités élastiquement l'un par rapport à l'autre vers la position de sortie et son limités par butée dans la position de sortie et en ce que de préférence le cylindre de pompe (3) est logé de façon mobile avec une manette (22) telle qu'un capuchon de récipient recouvrant la pompe.

7. Distributeur selon l'une des revendications précédentes, caractérisé en ce qu'un ressort de rappel est constitué comme élément sollicitant élastiquement d'un seul tenant avec au moins l'un des deux composants mobiles l'un par rapport à l'autre (2, 22) et en particulier qu'il est constitué par des bras de guidage (24) de la manette (22) susceptibles de se redresser, chargés par flambement.

8. Distributeur selon l'une des revendications précédentes, caractérisé en ce qu'une valve de vidage (17) est réalisée comme clapet anti-retour, qui présente de préférence un raccord de vidage (16), comportant au moins un orifice de sortie (20) en périphérie et comme pièce de raccordement de valve (21), un manchon de valve entourant élastiquement le raccord fileté (16) de vidage, manchon dont l'extrémité libre constitue par exemple l'ouverture de vidage (18).

9. Distributeur selon l'une des revendications précédentes, caractérisé en ce que la liaison par conduite (19) entre l'espace de dosage (15) et la valve de vidage (17) vers celle-ci, de préférence sensiblement rectiligne et/ou complètement libre en section transversale à l'intérieur de sa limitation extérieure, diminue par exemple de façon étagée et que de préférence le cylindre de pompe (3) et/ou l'espace de réserve (28) et/ou l'orifice de vidage (18) et/ou le cylindre intermédiaire (6) et/ou la manette (22) et/ou le piston de poussée (29) sont disposés coaxialement les uns aux autres et/ou présentent une symétrie axiale.

10. Distributeur selon l'une des revendications précédentes, caractérisé en ce que le piston de pompe est disposé en saillie dans l'espace de réserve (28) et présente comme partie d'extrémité faisant saillie le plus loin dans l'espace de réserve (28) une pièce d'aspiration à peu près coaxiale au piston de pompe, le piston de poussée (29) étant réalisé creux en forme de godet ouvert vers la pompe à piston et les sections transversales intérieures du piston de poussée (29) étant adaptées de façon sensiblement précise à la forme extérieure de la partie de la pompe de piston (1) faisant saillie dans l'espace de réserve (28), de sorte que cette partie remplit l'espace vide du piston de poussée (29) lorsque l'espace de réserve (28) est vidé.

11. Dispositif selon l'une des revendications précédentes, caractérisé en ce que le cylindre de pompe (3), lorsque le piston de pompe (4) est en position arrière, est fermé hermétiquement de façon étanche à la pression par rapport à l'extérieur et en ce que la pression de fermeture de valve de la valve (17) de vidage est supérieure à la pression maximale dans l'espace de réserve (28).
